# EUROPÄISCHE PATENTSCHRIFT

(11) **EP 0 379 897 B1**
(45) Veröffentlichungstag und Bekanntmachung des Hinweises auf die Patenterteilung: **07.04.1993**
(21) Anmeldenummer: 90100512.4
(22) Anmeldetag: 11.01.1990
(51) Int. Cl.: B66F 9/18, B65F 1/14

(54) **Transport- und/oder Handhabungsvorrichtung für Container oder dergleichen**
Transporting and/or manipulating device for containers or the like
Dispositif de transport et/ou de maniement pour conteneurs ou semblables

(30) Priorität: 25.01.1989 DE 3902177
(43) Veröffentlichungstag der Anmeldung: 01.08.1990
(73) Patentinhaber: EDELHOFF POLYTECHNIK GMBH & CO., D-58640 Iserlohn (DE)
(72) Erfinder: Kirchhoff, Johannes, D-5860 Iserlohn (DE)
(74) Vertreter: Gossel, Hans K., Dipl.-Ing.

(56) Entgegenhaltungen:
- EP-A- 0 235 784
- DE-A- 3 024 659
- DE-A- 3 543 224
- GB-A- 1 545 555
- US-A- 2 650 732
- SOVIET INVENTIONS ILLUSTRATED,Sektion Q, Woche 8402, 22. Februar 1984 DERWENT PUBLICATIONS LTD., London, Q 35

## Beschreibung

Die Erfindung betrifft eine Transport- und/oder Handhabungsvorrichtung für Container o.dgl. mit mehreren Kupplungsklauen, vorzugsweise etwa dreieckigen Kupplungsklauen mit nach oben weisenden Spitzen, von denen jede eine im wesentlichen ebene Rückseite und eine konvex sphärisch gewölbte Vorderseite aufweist, die im Querschnitt an den durch die Schenkel des Dreiecks gebildeten Seiten spitzwinkelig mit der Rückseite zusammenläuft, und mit etwa zangenartig mit den Kupplungsklauen zusammenwirkenden Verriegelungsstücken.

Hubkippvorrichtungen mit Kupplungsklauen der bevorzugten Art sind beispielsweise aus der EP-OS 235 784, der DE-GMS 85 19 096 sowie der DE-OS 36 39 861 bekannt. Diese Kupplungsklauen wirken mit etwa komplementären Aufnahmetaschen von Müllbehältern zusammen und haben sich als selbstzentrierende Aufnahmeorgane bewährt.

Aufgabe der Erfindung ist es, eine Transport- und/oder Handhabungsvorrichtung der eingangs angegebenen Art zu schaffen, mit der sich Container aller Art, insbesondere Großcontainer, einfach handhaben, verladen und transportieren lassen.

Erfindungsgemäß wird diese Aufgabe bei einer Transport- und/oder Handhabungsvorrichtung der gattungsgemäßen Art dadurch gelöst, daß zwei Kupplungsklauen an einem Querträger eines Hubschlittens angeordnet sind daß der die Kupplungsklaue tragende Querträger in vertikalen Führungen des Hubschlittens längsverschieblich geführt und durch eine Druckmittel-Kolben-Zylinder-Einheit verfahrbar ist und daß der Hubschlitten in seinem unteren Bereich unterhalb des Querträgers mit mindestens einer unter den Boden des Containers greifenden Gabel oder Platte versehen ist und in Führungen der vertikalen Träger des Hubgerüstes o.dgl. durch einen Antrieb, beispielsweise eine hydraulische Kolben-Zylinder-Einheit, verfahrbar ist. Die erfindungsgemäße Vorrichtung läßt sich in einfacher Weise mit einem Container dadurch kuppeln, daß die Gabeln oder die Stützplatte unter den Boden des Containers eingefahren und anschließend der Querträger in der Weise angehoben wird, daß die Kupplungsklaue in kuppelnden Eingriff mit der komplementären Aufnahmetasche des Containers kommt und sich die Gabeln oder Stützplatte stützend unter den Boden des Containers legen.

Bei dem Hubgerüst kann es sich um das Hubgerüst eines Gabelstaplers oder eines anderen Flurfördermittels handeln. Bei den Gabelstaplern oder Flurfördermitteln kann es sich um Front- oder seitenladende Stapelfahrzeuge handeln. Mit diesen lassen sich beispielsweise Container auch in Containerregale einsetzen. Das Hubgerüst kann beispielsweise an einem Containerumschlagplatz auch fest installiert sein. Ferner kann das Hubgerüst auch schwenkbar angeordnet sein, so daß sich der an den Hubschlitten angekuppelte Container auch zum Zwecke seines Entleerens verkippen läßt.

Ein Container, der sich durch die erfindungsgemäße Transport und Handhabungsvorrichtung transportieren und handhaben läßt, ist mit zwei auf einer Seite in Abstand voneinander unterhalb des ausgesteiften oberen Behälterrandes angeordneten, zu den Kupplungsklauen komplementären und nach unten offenen Aufnahmetaschen versehen und zeichnet sich erfindungsgemäß dadurch aus, daß unterhalb seines Bodens mindestens ein zu einer Behälterseite parallel verlaufender Träger befestigt ist, dessen Abstand zu der Behälterseitenwand der Länge der Gabel oder Platte entspricht. Ein in dieser Weise angepaßter Container läßt sich in besonders einfacher Weise an die erfindungsgemäße Transport- und/oder Handhabungsvorrichtung dadurch ankuppeln, daß die Gabeln oder die Stützplatte unter den Container eingeschoben werden, bis sie gegen den Träger stoßen, und daß anschließend in dem Schlitten der Querträger mit den Kupplungsklauen in der Weise ausgefahren wird, daß die Kupplungsklauen in die Aufnahmetaschen eingreifen.

Zweckmäßigerweise gehen die Gabelzinken oder Stützplatte unter einer Krümmung, deren Kontur in etwa dem eine Seitenwand mit dem Boden des Containers verbindenden Bogenbereich entspricht, in einen Fußbereich über. Diese Anpassung der Gabeln oder Platte an die Form des Containers begünstigt die formschlüssige Ankupplung des Containers an die Transport- und/oder Handhabungsvorrichtung.

Nach einer anderen Ausführungsform wird die Aufgabe bei einer Transport- und/oder Handhabungsvorrichtung für Container o.dgl. mit mehreren Kupplungsklauen, vorzugsweise etwa dreieckigen Kupplungsklauen, von denen jede eine im wesentlichen ebene Rückseite und eine konvex spärisch gewölbte Vorderseite aufweist, die im Querschnitt an dem durch die Schenkel des Dreiecks gebildeten Seiten spitzwinkelig mit der Rückseite zusammeläuft, erfindungsgemäß dadurch gelöst, daß ein Tragrahmen an gegenüberliegenden Holmen mit mindestens je einem durch einen Hebel versehen ist, der an seinem unteren freien Ende die Kupplungsklaue trägt. Eine derartige Transport- und/oder Handhabungsvorrichtung läßt sich beispielsweise als Ladegeschirr für sogenannte Spreader verwenden wie sie beispielsweise aus der DE-OS 33 15 889 bekannt sind. Der Tragrahmen, der zweckmäßigerweise in seinen vier Ecken mit Ösen zum Anhängen von Tragseilen oder Tragketten versehen ist, kann auf gegenüberliegenden Seiten mit je einem oder je zwei Kupplungsklauen tragenden Hebeln versehen sein.

Mit dem erfindungsgemäßen Tragrahmen lassen sich in einfacher Weise Container auf Containerumladestationen, beispielsweise für den See- oder Bahnverkehr, oder auf Umschlagstellen für Abfallcontainer aufnehmen und umsetzen.

Um mit den Kupplungsklauen in einfacher Weise die komplementären Aufnahmetaschen der Container hintergreifen zu können, sind die Hebel vorzugsweise schwenkbar ausgebildet, damit sie beim Absenken des Tragrahmens behinderungsfrei an den Aufnahmetaschen vorbeigeführt und dann in eine Lage verschwenkt werden können, aus der heraus sie beim Anheben des Tragrahmens in die Aufnahmetaschen greifen.

Entsprechend können die Container auf gegenüberliegenden Seiten mit je einer oder je zwei Aufnahmetaschen unterhalb ihres aussteifenden oberen Randes versehen sein.

Ausführungsbeispiele der Erfindung werden nachfolgend anhand der Zeichnung näher erläutert. In dieser zeigt
- Fig.1: eine Vorderansicht des Hubschlittens der Transport- und Handhabungsvorrichtung für Container,
- Fig.2: eine Seitenansicht der Vorrichtung nach Fig. 1,
- Fig.3: einen teilweisen Schnitt durch einen durch die Vorrichtung nach den Fig.1 und 2 zu handhabenden Container,
- Fig.4: eine Draufsicht auf die Verriegelungseinrichtung des Hubschlittens in Richtung des Pfeils IV in Fig.2
- Fig.5: ein Hubrahmen mit an Hebeln angeordneten Kupplungsklauen vor dem Ankuppeln an einen umzusetzenden Container in Seitenansicht.
- Fig.6: eine an dem Container befestigte Aufnahmetasche in Draufsicht und Oberansicht.
- Fig.7: eine Rückansicht eines eine Kupplungsklaue tragenden Hebels,
- Fig.8: eine Draufsicht auf den Hubrahmen nach Fig.5 und
- Fig.9: eine Seitenansicht eines eine Kupplungsklaue tragenden Hebels mit verlängertem Stützarm.

Der Hubrahmen 1 besteht aus seitlichen Trägern 2,3, die durch Querträger 4,5 zu einem Rahmen miteinander verbunden sind. Der Hubrahmen 1 ist auf seiner Rückseite jeweils mit zwei oberen und unteren Lagerstücken 6,7 versehen, in denen Rollen 8 gelagert sind, die in den aus U-Profilen bestehenden vertikalen Trägern 9 des Hubgerüsts laufen. Dabei sind die Rollen 8 zwischen den inneren Flanken der Schenkel der Hubprofile 9 geführt.

Die vertikalen Träger 9 des Hubschlittens 1 sind mit im Querschnitt etwa hammerkopfförmigen Führungen 11 versehen, in die entsprechend geformte Führungsstücke 12 greifen, die auf der Rückseite eines Querträgers 13 befestigt sind, der im Bereich seiner Enden etwa dreieckige Kupplungsklauen 14 trägt. Diese Kupplungsklauen 14 weisen ebene äußere Stützflächen 15 und sphärisch gekrümmte Rückseiten 16 auf, die etwa die Form eines Kegelabschnitts mit zu der Kegelachse paralleler Schnittfläche aufweisen können. Der Querträger 13 ist mittig mit der Kolbenstange 17 eines Hydraulikzylinders 18 verbunden, der seinerseits auf dem unteren Querträger 5 des Hubschlittens befestigt ist.

Der Hubschlitten 1 ist an seinem unteren Ende mit gabelförmigen Zinken 20 versehen, die über Abrundungen in Fußstücke 21 übergehen.

Der Hubschlitten 1 ist in den Führungen des Hubgerüstes 9 durch eine hydraulische Kolben-Zylinder-Einheit 22 verschieblich.

Auf dem Querträger 13 sind in aufragenden Lagerstücken 25 Verriegelungshebel 26 schwenkbar gelagert, die durch Druckmittel-Kolben-Zylinder-Einheiten 27 verschwenkbar sind. Diese Verriegelungshebel 26 legen sich im angekuppelten Zustand der Container 30, in dem die Kupplungsklauen 14 in die komplementären Kupplungstaschen 31 greifen, auf den umlaufenden oberen Verstärkungsrand 32 der Container.

Die Container 30 sind unterhalb ihres Bodens 33 mit zu einer Behälterseitenwand 34 parallel verlaufenden Trägern 35 versehen. Im dargestellten Ausführungsbeispiel besteht der Träger 35 aus einem Doppel-T-Profil. Zum Ankuppeln des Containers 30 fahren die Gabeln 20 des Hubschlittens 1 unter den Container 30. bis sie gegen das Stützprofil 35 stoßen. Anschließend wird dann die hydraulische Kolben-Zylinder-Einheit 17,18 ausgefahren, so daß die Kupplungsklauen 14 in die Aufnahmetaschen 31 einfahren. Sodann wird der Verriegelungshebel 26 auf den Containerrand 32 verschwenkt, so daß der Container 30 formschlüssig an den Hubschlitten 1 angekuppelt ist.

Bei dem Ausführungsbeispiel nach den Fig.5 bis 8 ist ein rechteckiger Hubrahmen 40 vorgesehen, der in seinen Ecken mit Ösen 41 zum Einhängen von Seilen oder Ketten versehen ist. An den Holmen 43,44 sind je nach der Größe der zu handhabenden und zu versetzenden Container 1 oder 2 Traghebel 46 schwenkbar gelagert. Die Traghebel 46 sind an ihren unteren Enden über Distanzstücke 47 mit Kupplungsklauen 14 verbunden. Diese Kupplungsklauen 14 sind komplementär zu den Aufnahmetaschen 31, die unterhalb des Containerrandes 32 an den Seitenwandungen der Behälterwanne angeordnet sind.

Aus Fig.6 sind die an gegenüberliegenden Seitenwandungen des Containers 45 befestigten Aufnahmetaschen 31 in Draufsicht und Oberansicht ersichtlich.

Die Traghebel 46 sind in der aus Fig.7 ersichtlichen Weise als zweiarmige Hebel ausgebildet, wobei an den den Tragrahmen 40 überragenden kürzeren Hebelarmen die Kolbenstangen von Druckmittel-Kolben-Zylinder-Einheiten 53 angelenkt sind, deren Zylinder in der dargestellten Weise gelenkig mit dem Tragrahmen 40 verbunden sind.

Bei dem Ausführungsbeispiel nach Fig.9 weisen die Traghebel 50 über die Kupplungsklauen 14 hinaus verlängerte abgewinkelte Stützarme 51 auf, die endseitig mit Stützplatten 52 versehen sind, die sich beim Anheben gegen die Behälterseitenwandungen abstützen. Traghebel dieser Art sind insbesondere dann geeignet, wenn die zu handhabenden Container 45 nur mit zwei Aufnahmetaschen versehen sind.

## Patentansprüche

1. Transport- und/oder Handhabungsvorrichtung für Container (30) o.dgl.
mit mehreren dreieckigen Kupplungsklauen (14) mit nach oben weisenden Spitzen, von denen jede eine im wesentlichen ebene Rückseite und eine konvex sphärisch gewölbte Vorderseite aufweist, die im Querschnitt an den durch die Schenkel des Dreiecks gebildeten Seiten spitzwinkelig mit der Rückseite zusammenläuft, und
mit zangenartig mit den Kupplungsklauen (14) zusammenwirkenden Verriegelungsstücken (26),
**dadurch gekennzeichnet,**
daß zwei Kupplungsklauen (14) an einem Querträger (13) eines Hubschlittens (1) angeordnet sind,
daß der die Kupplungsklauen (14) tragende Querträger (13) in vertikalen Führungen (11) des Hubschlittens (1) längsverschieblich geführt und durch eine Druckmittel-Kolben-Zylinder-Einheit (17,18) verfahrbar ist, und
daß der Hubschlitten (1) in seinem unteren Bereich unterhalb des Querträgers (13) mit mindestens einer unter den Boden (33) des Containers (30) greifenden Gabel (20) oder Stützplatte versehen ist und in Führungen der vertikalen Träger (9) des Hubgerüsts o.dgl. durch einen Antrieb, beispielsweise eine hydraulische Kolben-Zylinder-Einheit (22), verfahrbar ist.

2. Container für eine Transport- und/oder Handhabungsvorrichtung nach Anspruch 1, mit zwei auf einer Seite im Abstand voneinander unterhalb des aussteifenden oberen Behälterrandes angeordneten, zu den Kupplungsklauen komplementären und nach unten offenen Aufnahmetaschen, dadurch gekennzeichnet, daß unterhalb des Bodens (33) des Containers (30) mindestens ein zu einer Behälterseite (34) parallel verlaufender Träger (35) befestigt ist, dessen Abstand zu der Behälterseitenwand (34) der Länge der Gabeln (20) oder der Stützplatte entspricht.

3. Transportvorrichtung nach Anspruch 1, dadurch gekennzeichnet, daß die Gabelzinken (20) oder die Stützplatte unter einer Krümmung, deren Kontur dem eine Seitenwand (34) des Containers (30) mit dem Boden (33) verbindenden Bogenbereich entspricht, in den Fußbereich (21) übergeht.

4. Transport und/oder Handhabungsvorrichtung für Container (30) o.dgl. mit mehreren dreieckigen Kupplungsklauen (14), von denen jede eine im wesentlichen ebene Rückseite und eine konvex sphärisch gewölbte Vorderseite aufweist, die im Querschnitt an den durch die Schenkel des Dreiecks gebildeten Seiten spitzwinkelig mit der Rückseite zusammenläuft, dadurch gekennzeichnet, daß ein Tragrahmen (40) an gegenüberliegenden Holmen (43,44) mit mindestens je einem Traghebel (46) versehen ist, der an seinem unteren freien Ende die Kupplungsklaue (14) trägt.

5. Transportvorrichtung nach Anspruch 4, dadurch gekennzeichnet, daß jeder Traghebel (50) mit einem über die Kupplungsklaue (14) hinaus verlängerten abgewinkelten Arm (51) versehen ist, der endseitig eine Stützfläche (52) zum Abstützen an der Behälterwandung trägt.

6. Transportvorrichtung nach Anspruch 4 oder 5, dadurch gekennzeichnet, daß die Traghebel (46,50) schwenkbar an dem Tragrahmen (40) gelagert und mit Schwenkantrieben versehen sind.

7. Transportvorrichtung nach Anspruch 6, dadurch gekennzeichnet, daß die Traghebel (46,50) als zweiarmige Hebel ausgebildet und durch Druckmittel-Kolben-Zylinder-Einheiten (53) verschwenkbar sind.

8. Container für eine Transportvorrichtung nach den Ansprüchen 4 bis 7, dadurch gekennzeichnet, daß er auf gegenüberliegenden Seiten unterhalb seines oberen verstärkten Randes 32 mit mindestens je einer zu den Kupplungsklauen (14) komplementären Aufnahmetasche (31) versehen ist.

## Claims

1. Transporting and/or handling device for containers (30) or the like, having a plurality of triangular coupling claws (14) with upwardly pointing tips, each of which has a substantially flat rear side and a convexly spherically curved front side which converges with the rear side at an acute angle in cross-section at the sides formed by the legs of the triangle, and having interlocking pieces (26) interacting with the coupling claws (14) in the manner of tongs, characterised in that two coupling claws (14) are arranged on a crossmember (13) of a lifting slide (1), in that the crossmember (13) bearing the coupling claws (14) is guided longitudinally displaceably in vertical guides (11) of the lifting slide (1) and is movable by means of a pressure medium-operated piston/cylinder unit (17, 18), and in that the lifting slide (1) is provided in its lower region below the crossmember (13) with at least one fork (20), engaging under the bottom (33) of the container (30), or support plate and is movable in guides of the vertical bearers (9) of the lifting structure or the like by means of a drive, for example a hydraulic piston/cylinder unit (22).

2. Container for a transporting and/or handling device according to Claim 1, having two receiving pockets which are arranged spaced apart on one side below the reinforcing upper container edge, are complementary to the coupling claws and are open at the bottom, characterised in that at least one bearer (35) is attached under the bottom (33) of the container (30), which bearer runs parallel to one side (34) of the container and whose spacing from the side wall (34) of the container corresponds to the length of the forks (20) or the support plate.

3. Transporting device according to Claim 1, characterised in that the fork tines (20) or the support plate merge into the foot region (21) with a curvature whose contour corresponds to the curved region connecting a side wall (34) of the container (30) to the bottom (33).

4. Transporting and/or handling device for containers (30) or the like, having a plurality of triangular coupling claws (14), each of which has a substantially flat rear side and a convexly spherically curved front side which converges with the rear side at an acute angle in cross-section at the sides formed by the legs of the triangle, characterised in that a bearing frame (40) is provided on opposite bars (43, 44) in each case with at least one bearing lever (46) which bears the coupling claw (14) at its lower free end.

5. Transporting device according to Claim 4, characterised in that each bearing lever (50) is provided with an angled arm ( 51 ) which is extended beyond the coupling claw ( 14 ) and bears at its end a support surface ( 52 ) for supporting it against the container wall.

6. Transporting device according to Claim 4 or 5, characterised in that the bearing levers (46, 50) are mounted pivotably on the bearing frame (40) and are provided with pivot drives.

7. Transporting device according to Claim 6, characterised in that the bearing levers (46, 50) are constructed as two-armed levers and can be pivoted by means of pressure medium-operated piston/cylinder units (53).

8. Container for a transporting device according to Claims 4 to 7, characterised in that it is provided on opposite sides below its upper reinforced edge (32) in each case with at least one receiving pocket (31) which is complementary to the coupling claws (14).

## Revendications

1. Dispositif de transport et/ou de maniement pour conteneurs (30) ou analogues comprenant plusieurs griffes d'accouplement triangulaires ( 14) dont les pointes sont dirigées vers le haut dont chacune présente un côté arrière essentiellement plan et un côté avant convexe voûté de manière sphérique qui converge en section transversale aux côtés formés par les branches du triangle suivant un angle aigu avec le côté arrière, et avec des pièces de verrouillage (26) coopérant à la manière d'une pince avec les griffes d'accouplement (14),
caractérisé
en ce que deux griffes d'accouplement (14) sont disposées sur une traverse (13) d'un chariot élévateur (1), en ce que la traverse (13) supportant les griffes d'accouplement (14) est guidée de façon déplaçable longitudinalement dans des guidages verticaux (11) d'un chariot élévateur (1) et est déplaçable par roulement par une unité piston-cylindre à fluide sous pression (17, 18), et en ce que le chariot élévateur (1) est équipé dans sa zone inférieure en dessous de la traverse (13) au moins d'une fourche (20) ou plaque d'appui passant sous le fond (33) du conteneur (30) et est déplaçable par roulement dans des guidages des supports verticaux (9) de la charpente de levage ou analogue par une commande, par exemple, par une unité piston-cylindre hydraulique (22).

2. Conteneur pour un dispositif de transport et/ou de maniement selon la revendication 1, comprenant deux poches de réception disposées sur un côté à une certaine distance l'une de l'autre en dessous du bord de réservoir supérieur renforcé, complémentaire aux griffes d'accouplement et ouvertes vers le bas, caractérisé en ce qu'au moins un support (35) s'étendant parallèlement à un côté du réservoir (34) est fixé en dessous du fond (33) du conteneur (30) et dont l'écart par rapport à la paroi latérale du réservoir (34) correspond à la longueur des fourches (20) ou de la plaque d'appui.

3. Dispositif de transport selon la revendication 1, caractérisé en ce que les bras de fourche (20) ou la plaque d'appui rejoignent sous une courbure dont le contour correspond à une zone courbée reliant une paroi latérale (34) du conteneur (30) au fond (33), une zone formant socle (21).

4. Dispositif de transport et/ou de maniement pour des conteneurs (30) ou analogues comprenant plusieurs griffes d'accouplement triangulaires (14) dont chacune présente un côté arrière essentiellement plan et un côté avant convexe voûté de manière sphérique qui converge en section transversale aux côtés formés par les branches du triangle suivant un angle aigu avec le côté arrière, caractérisé en ce qu'un châssis de support (40) est pourvu sur des longerons opposés (43, 44) au moins d'un levier de support (46), respectivement, qui porte à son extrémité inférieure libre la griffe d'accouplement ( 14).

5. Dispositif de transport selon la revendication 4, caractérisé en ce que chaque levier de support (50) est équipé d'un bras coudé (51) prolongé au delà de la griffe d'accouplement (14) qui porte côté extrême une surface d'appui (52) pour l'appui sur la paroi du réservoir.

6. Dispositif de transport selon la revendication 4 ou 5, caractérisé en ce que les leviers de support (46, 50) sont montés pivotants sur le châssis de support (40) et sont équipés de commandes pivotantes.

7. Dispositif de transport selon la revendication 6, caractérisé en ce que les leviers de support (46, 50) sont réalisés comme leviers à deux bras et peuvent être pivotés par des unités piston-cylindre à fluide sous pression (53).

8. Conteneur pour un dispositif de transport selon les revendications 4 à 7, caractérisé en ce qu'il est équipé sur des côtés opposés en dessous de son bord supérieur renforcé (32) au moins d'une poche de réception (31), respectivement, complémentaire aux griffes d'accouplement (14).
